# EUROPÄISCHE PATENTSCHRIFT

(11) **EP 3 906 165 B1**
(45) Veröffentlichungstag und Bekanntmachung des Hinweises auf die Patenterteilung: **19.07.2023**
(21) Anmeldenummer: 20714948.5
(22) Anmeldetag: 19.03.2020
(51) Int. Cl.: B41F 15/08, B41F 15/30, B41F 15/36, B41F 15/20

(54) **VERFAHREN ZUM SCHABLONENDRUCK EINER SCHICHT UND DRUCKEINRICHTUNG**
METHOD FOR STENCIL PRINTING OF A LAYER AND PRINTING DEVICE
PROCÉDÉ D'IMPRESSION PAR GABARIT D'UNE COUCHE ET DISPOSITIF D'IMPRESSION

(30) Priorität: 26.03.2019 EP 19165252
(43) Veröffentlichungstag der Anmeldung: 10.11.2021
(73) Patentinhaber: Siemens Aktiengesellschaft, 80333 München (DE)
(72) Erfinder: KARMAZIN, Roman, 81829 München (DE); MÄNNER, Ruth, 85667 Oberpframmern (DE); SCHUH, Carsten, 85598 Baldham (DE)
(74) Vertreter: Siemens Patent Attorneys
(86) Internationale Anmeldenummer: PCT/EP2020/057610
(87) Internationale Veröffentlichungsnummer: WO 2020/193365

(56) Entgegenhaltungen:
- DE-U1- 8 700 806
- GB-A- 1 068 805
- JP-A- H0 730 256

## Beschreibung

Die Erfindung betrifft ein Verfahren zum Schablonendruck einer Schicht, vorzugsweise eines Blechs, insbesondere eines Statorblechs und/oder Rotorblechs und eine Druckeinrichtung. Es ist bekannt, Schichten mittels Schablonendrucks zu fertigen. Der Druck von komplexen Strukturen mit einer hohen Dicke von mehreren 100 µm jedoch stellt beim Schablonendruck eine Herausforderung dar, da bei komplexen Strukturen eine hohe Oberflächenqualität sowie eine hohe Geometriegenauigkeit und Reproduzierbarkeit schwer zu erreichen sind. Der Druck von Strukturen, welche mehrfach zusammenhängende Bereiche einnehmen, ist beim Schablonendruck schwierig, da Stege, welche innere Formstücke von Schablonen halten, auf der Oberfläche von Werkstücken zu Vertiefungen, etwa in der Form von Rillen führen. An unter solchen Stegen gelegenen Bereichen von Werkstücken kann keine Deposition von Druckpaste erfolgen, so dass die Oberflächenqualität beim Schablonendruck häufig leidet. Es wird noch auf die GB 1068805 A verwiesen, die das Aufdrucken eines Widerstandes auf einen Wafer mittels Schablonendruck beschreibt. In GB 1068805 A liegt eine Öffnung unterhalb des zu bedruckenden Wafers und dient der Fixierung des Wafers mittels Vakuums. Diese Öffnung kommt somit nicht mit der zu druckenden Schicht in Berührung, und ist daher kein weiterer Teil der dem Druck dienenden Schablone. Die aus diesem Dokument bekannte Schablone weist somit nur einen ersten Teil auf, der an einem Druckrahmen angeordnet ist.

Vor diesem Hintergrund des Standes der Technik ist es daher Aufgabe der Erfindung, ein Verfahren zum Schablonendruck einer Schicht anzugeben, mittels welchem eine Fertigung von Schichten mit hoher Oberflächenqualität möglich ist. Ferner ist es Aufgabe der Erfindung, eine Druckeinrichtung anzugeben, mittels welcher das verbesserte Verfahren zum Schablonendruck ausführbar ist.

Diese Aufgabe der Erfindung wird mit einem Verfahren zum Schablonendruck einer Schicht mit den in Anspruch 1 angegebenen Merkmalen sowie mit einer Druckeinrichtung mit den in Anspruch 7 angegebenen Merkmalen gelöst. Bevorzugte Weiterbildungen der Erfindung sind in den zugehörigen Unteransprüchen, der nachfolgenden Beschreibung und der Zeichnung angegeben.

Bei dem erfindungsgemäßen Verfahren zum Schablonendruck einer Schicht wird mittels einer Schablone auf oder an eine Druckfläche gedruckt. Bei dem erfindungsgemäßen Verfahren wird eine Schablone mit mindestens einem ersten und einem zweiten Teil herangezogen, wobei erster und zweiter Teil einen nicht zusammenhängenden Bereich der Druckfläche bedecken.

Mittels dieses erfindungsgemäßen Verfahrens zum Schablonendruck ist es folglich möglich, einen solchen Teil der Druckfläche zu bedrucken, welche vom ersten und zweiten Teil nicht bedeckt wird. Ein solcher, nicht vom ersten und zweiten Teil bedeckter Teil der Druckfläche kann ein mehrfach zusammenhängendes Gebiet der Druckfläche ausmachen, sodass mittels des erfindungsgemäßen Verfahrens auch komplexe Bereiche der Druckfläche bedruckt werden können. Aufgrund des nicht zusammenhängenden Bereichs, welcher vom ersten und zweiten Teil bedeckt wird, müssen erster und zweiter Teil nicht mit Stegen verbunden sein, sodass auch eine Schicht, welche mittels des erfindungsgemäßen Verfahrens gedruckt wird, keine durch Stege bedingten Einbußen in der Oberflächenqualität erfahren muss. Folglich lässt sich mittels des erfindungsgemäßen Verfahrens eine Schicht mit besonders hoher Oberflächenqualität fertigen. Besonders bevorzugt sind erster und zweiter Teil nicht mittels weiterer Teile der Schablone verbunden, so dass zwischen erstem und zweitem Teil kein die Druckfläche bedeckender Steg oder ein sonstiger die Druckfläche bedeckender und ersten und zweiten Teil verbindender weiterer Teil angeordnet sein muss. In dieser Weiterbildung der Erfindung gibt es folglich auch keine sonstigen Teile, welche einen vom ersten zum zweiten Teil führenden Teil der Druckfläche bedecken, sodass auch insoweit die Oberflächenqualität eines Werkstücks nicht herabgesetzt wird.

Bevorzugt lässt bei dem erfindungsgemäßen Verfahren die Schablone, insbesondere während des Schablonendrucks, einen mehrfach zusammenhängenden Teil der Druckfläche unbedeckt.

Auf diese Weise kann der mehrfach zusammenhängende Teil der Druckfläche bedruckt werden. Es kann mittels des erfindungsgemäßen Verfahrens folglich eine mehrfach zusammenhängende, vorzugsweise ringförmige, Schicht, insbesondere ein Blech, gefertigt werden, insbesondere in der Art eines mathematischen Zylinders mit einer Grundfläche in der Gestalt eines mehrfach zusammenhängenden Gebiets, welches dem mehrfach zusammenhängenden Teil der Druckfläche entspricht. Da der mehrfach zusammenhängende Teil unbedeckt bleibt, kann mittels des erfindungsgemäßen Verfahrens eine mehrfach zusammenhängende Schicht mit einer hohen Oberflächenqualität gedruckt werden.

In einer vorteilhaften Weiterbildung des erfindungsgemäßen Verfahrens umgibt der erste Teil den zweiten Teil umfänglich. Alternativ und ebenfalls bevorzugt umgibt der zweite Teil den ersten Teil umfänglich. In dieser Weiterbildung der Erfindung lässt sich ein zumindest zweifach zusammenhängender Teil der Druckfläche bedrucken, so dass insbesondere ringförmige Strukturen, etwa kreisringförmige Strukturen, mittels des erfindungsgemäßen Verfahrens druckbar sind.

Mittels des erfindungsgemäßen Verfahrens werden Schichten in Gestalt von Blechen, insbesondere Magnetblechen, für Rotoren und/oder Statoren elektrischer Maschinen gedruckt. Bislang sind Bleche wie insbesondere Magnetbleche mittels Schablonendrucks nicht fertigbar, da einen hinreichend gute Oberflächenqualität mittels Schablonendrucks nicht erreicht werden kann. Solche Strukturen umfassen regelmäßig mehrfach zusammenhängende Strukturen, wie insbesondere ringartige Strukturen, etwa Ringe weichmagnetischen oder magnetischen flussleitenden Materials. Mittels des erfindungsgemäßen Verfahrens können solche für elektrische Maschinen notwendigen Strukturen leicht und effizient gefertigt werden. Vorzugsweise wird bei dem Verfahren gemäß der Erfindung der erste Teil an einem Drucktisch angeordnet oder das erfindungsgemäße Verfahren wird mit einem Drucktisch ausgeführt, an welchem der erste Teil angeordnet ist.

Vorzugsweise umfasst der Drucktisch in an sich bekannter Weise einen Druckrahmen, an welchem der erste Teil angeordnet ist. Ein solcher Druckrahmen kann auf die Druckfläche aufgesetzt oder in die Druckfläche eingeschwenkt werden, so dass der erste Teil mit dem Druckrahmen in oder an der Druckfläche positionierbar ist.

Vorzugsweise wird bei dem erfindungsgemäßen Verfahren der zweite Teil an der Druckfläche angeordnet oder der zweite Teil ist oder wird auf der Druckfläche angeordnet. Bevorzugt wird oder ist der zweite Teil an oder auf die Druckfläche aufgesetzt oder gelegt, wobei der zweite Teil auf oder an der Druckfläche insbesondere kraft- oder stoffschlüssig angebunden wird oder ist. Besonders vorteilhaft wird der zweite Teil an die Druckfläche angesaugt, etwa mittels durch die Druckfläche hindurch führendender Kanäle.

Vorzugsweise ist bei dem erfindungsgemäßen Verfahren das Magnetblech ein Rotorblech und/oder ein Statorblech. Wie bereits zuvor beschrieben kann mittels erfindungsgemäß hergestellter Magnetbleche vorteilhaft ein Rotor und/oder Stator gebildet werden.

Bei dem erfindungsgemäßen Verfahren können mittels Schablonendrucks vorzugsweise Schichten wie Bleche, vorzugsweise Magnetbleche, mit flächigen Strukturen gefertigt werden, sodass bei diesem Fertigungsverfahren das erfindungsgemäße Verfahren besonders vorteilhaft zum Einsatz kommt.

Bevorzugt wird bei dem erfindungsgemäßen Verfahren die Schicht mit einem pulverbasierten Werkstoff, insbesondere einer Druckpaste, gebildet und/oder nachfolgend thermisch prozessiert, insbesondere entbindert und/oder gesintert. Auf diese Weise kann mit dem erfindungsgemäßen Verfahren zunächst ein Werkstück in Gestalt eines Grünteils mittels Schablonendrucks gedruckt werden, welches in einem letzten Schritt des erfindungsgemäßen Verfahrens thermisch prozessiert wird.

Die erfindungsgemäße Druckeinrichtung ist zur Ausführung eines Verfahrens wie zuvor beschrieben ausgebildet und weist eine Druckfläche, einen Druckkopf sowie einen zwischen Druckfläche und Druckkopf beweglich angeordneten Druckrahmen auf, wobei der erste Teil der Schablone an dem Druckrahmen und der zweite Teil an der Druckfläche angeordnet ist. Gegebenenfalls bildet ein bereits vorgefertigtes Magnetblech einen Teil der Druckeinrichtung, da das Magnetblech den zweiten Teil der Schablone gewissermaßen als Schablonenträger halten, d.h. tragen, kann.

Zweckmäßig weist die erfindungsgemäße Druckeinrichtung einen Drucktisch auf, an welchem die Druckfläche angeordnet ist oder welcher die Druckfläche aufweist. Vorzugsweise ist bei der erfindungsgemäßen Druckeinrichtung der Druckkopf verfahrbar an dem Drucktisch angeordnet, so dass der Druckkopf die Druckfläche an dem Drucktisch befahren, d.h. an der Druckfläche dieselbe zumindest bereichsweise bedruckend entlangfahren kann.

Besonders bevorzugt ist bei der erfindungsgemäßen Druckeinrichtung der Druckrahmen an einem Druckdeckel angeordnet, welcher an die Druckfläche schwenkbar ist. Auf diese Weise kann der Druckdeckel mit dem ersten Teil der Schablone an die Druckfläche geschwenkt werden.

Nachfolgend wird die Erfindung anhand eines in der Zeichnung dargestellten Ausführungsbeispiels näher erläutert. Es zeigen:
- Figur 1: ein Ausführungsbeispiel einer erfindungsgemäßen Druckeinrichtung bei der Ausführung eines Verfahrens zum Schablonendruck eines Magnetblechs schematisch in einer perspektivischen Darstellung,
- Figur 2: die Druckeinrichtung gemäß Figur 1 in einem aufgeklappten Zustand, in welchem ein mittels der Druckeinrichtung gefertigtes Werkstück entnehmbar ist, schematisch in einer perspektivischen Darstellung sowie
- Figur 3: das Werkstück gemäß Figur 2 mit einem zweiten Teil einer Schablone schematisch im Querschnitt.

Die Druckeinrichtung 10 gemäß Figuren 1 bis 3 umfasst einen Drucktisch 20 mit einer Druckfläche 30, welche an einem Substrat 40 befindlich ist. An dem Substrat 40 kann das Werkstück 50 mittels des zuvor beschriebenen Verfahrens auf die Druckfläche 30 des Substrats 40 gedruckt werden. Dazu umfasst die Druckeinrichtung 10 zum einen einen Deckel 60 mit einem Druckrahmen 70, welcher auf die Druckfläche 30 zu geschwenkt werden kann, sodass der Druckrahmen 70 die Druckfläche 30 überdeckt. Der Druckrahmenbildet folglich einen ersten Teil 70 einer Schablone, welcher einen Teil der Druckfläche 30 überdeckt. Der erste Teil 70 der Schablone überdeckt dabei einen äußeren Bereich der Druckfläche 30, sodass ein innerer Teil 80 der Druckfläche 30 von dem ersten Teil 70 der Schablone unbedeckt bleibt. Innerhalb dieses vom ersten Teil 70 der Schablone unbedeckt bleibenden Teils ist ein zweiter Teil 90 der Schablone befindlich, welcher einen innengelegenen Teil der Druckfläche 30 abdeckt, welcher mit dem vom ersten Teil 70 der Schablone bedeckten Bereich der Druckfläche 30 nicht zusammenhängt. Erster 70 und zweiter Teil 90 der Schablone lassen folglich einen ringartigen Bereich 100 der Druckfläche 30 des Substrats 40 frei, so dass ein ringartiger Bereich 100 des Werkstücks 50 druckbar ist.

Zum Bedrucken dieses Bereichs 100 ist ein Druckkopf 110 an dem Drucktisch 20 angeordnet, welcher an der Druckfläche 30 entlang fahrbar ist und somit nicht von der Schablone 70, 90 bedeckte Bereiche der Druckfläche 30 bedrucken kann. Der Druckkopf 110 ist zum Schablonendruck ausgebildet. Der Drucckopf 110 wird von einer Druckpasten-Zuführung (nicht eigens dargestellt) gespeist, welche eine partikelbasierte Druckpaste, im hier beschriebenen Ausführungsbeispiel eine Druckpaste mit metallischen Partikeln, zum Druckkopf 110 zuführt. Grundsätzlich können in weiteren, nicht eigens dargestellten Ausführungsbeispielen anstelle von oder zusätzlich zu Druckpasten mit metallischen Partikeln auch andere Werkstoffe, etwa Druckpasten mit keramischen Partikeln, zugeführt werden.

Der zweite Teil 90 der Schablone ist auf die Druckfläche 30 des Substrats 40 aufgelegt und über einen Unterdruck an der Druckfläche 30 des Substrats 40 gehalten. Dazu wird an einer von der Druckfläche 30 abgewandten Oberfläche des Substrats 40 Luft durch einige durch das Substrat 40 hindurchführende Kanäle 120 zur Oberfläche abgesaugt, sodass der zweite Teil 90 der Schablone an die Druckfläche 30 angesaugt wird. Der Druckkopf 110 ist im dargestellten Ausführungsbeispiel an dem Deckel 60 fahrbar angeordnet. Somit ist der freibleibende, d.h. nicht vom ersten Teil 70 der Schablone und zweitem Teil 90 der Schablone bedeckte Bereich der Druckfläche 30 bedruckbar, sodass mittels der Druckeinrichtung 10 ein ringförmiges Werkstück 50 fertigbar ist. Mittels der Druckeinrichtung 10 lässt sich folglich das zuvor beschriebene Verfahren mit einer hohen Oberflächenqualität ausführen.

Das gedruckte Werkstück 50 bildet ein mittels Schablonendrucks gedrucktes Grünteil, welches anschließend thermisch prozessiert, d.h. entbindert und gesintert, wird. Das Werkstück 50 bildet eine Schicht in Gestalt eines ringförmigen Magnetblechs, im dargestellten Ausführungsbeispiel ein Rotorblech oder ein Statorblech.

## Patentansprüche

1. Verfahren zum Schablonendruck einer Schicht (50) auf oder an eine Druckfläche (30) mittels einer Schablone, bei welchem eine Schablone mit mindestens einem ersten (70) und einem zweiten Teil (90) herangezogen wird, wobei der erste (70) und der zweite Teil (90) einen nicht zusammenhängenden Bereich der Druckfläche (30) bedecken, wobei der erste Teil (70) an einem Druckrahmen (70), der zwischen einem Druckkopf und der Druckfläche beweglich angeordnet ist, angeordnet ist und der zweite Teil (90) an der Druckfläche (30) angeordnet ist und die Schicht ein Blech ist.

2. Verfahren nach Anspruch 1, bei welchem die Schablone, während des Schablonendrucks, einen mehrfach zusammenhängenden Teil der Druckfläche (30) unbedeckt lässt.

3. Verfahren nach einem der vorhergehenden Ansprüche, bei welchem der erste Teil (70) den zweiten Teil (90) umfänglich umgibt oder der zweite Teil den ersten Teil umfänglich umgibt.

4. Verfahren nach einem der vorhergehenden Ansprüche, bei welchem der erste Teil (70) an einem Drucktisch (20) angeordnet ist oder wird.

5. Verfahren nach einem der vorhergehenden Ansprüche, bei welchem der zweite Teil (90) an der Druckfläche (30) angeordnet wird oder auf der Druckfläche (30) angeordnet ist oder wird.

6. Verfahren nach dem vorhergehenden Anspruch, bei welchem das Blech ein Magnetblech, ein Rotorblech oder ein Statorblech ist.

7. Druckeinrichtung zur Ausführung eines Verfahrens nach einem der vorhergehenden Ansprüche mit einer Druckfläche (30), einem Druckkopf (110) und einem zwischen Druckfläche (30) und Druckkopf (110) beweglich angeordneten, setzbaren Druckrahmen (70) sowie einer Schablone mit mindestens einem ersten (70) und einem zweiten Teil (90), wobei der erste Teil (70) und der zweite Teil (90) derart ausgebildet und angeordnet sind, dass mit dem ersten und dem zweiten Teil ein nicht zusammenhängender Bereich der Druckfläche (30) bedeckbar ist, wobei der erste Teil (70) an dem Druckrahmen (70) angeordnet ist und der zweite Teil (90) an der Druckfläche (30) angeordnet ist.

8. Druckeinrichtung nach Anspruch 7, bei welcher die Druckfläche (30) an einem Drucktisch (20) der Druckeinrichtung (10) angeordnet ist oder bei welcher der Drucktisch die Druckfläche aufweist.

9. Druckeinrichtung nach einem der Ansprüche 7 oder 8, bei welcher der Druckrahmen (70) an einem Deckel (60) der Druckeinrichtung (10) angeordnet ist.

## Claims

1. Method for stencil printing a layer (50) on or onto a printing surface (30) by means of a stencil, in which a stencil with at least one first (70) and one second part (90) is used, wherein the first (70) and the second part (90) cover a non-continuous region of the printing surface (30), wherein the first part (70) is arranged on a printing frame (70) which is arranged movably between a printing head and the printing surface and the second part (90) is arranged on the printing surface (30) and the layer is a laminate.

2. Method according to claim 1, in which the stencil, during the stencil printing, leaves a repeated continuous part of the printing surface (30) uncovered.

3. Method according to one of the preceding claims, in which the first part (70) surrounds the second part (90) circumferentially or the second part surrounds the first part circumferentially.

4. Method according to one of the preceding claims, in which the first part (70) is or will be arranged on a printing table (20) .

5. Method according to one of the preceding claims, in which the second part (90) will be arranged on the printing surface (30) or is or will be arranged onto the printing surface (30).

6. Method according to the preceding claim, in which the laminate is a magnetic laminate, a rotor laminate or a stator laminate.

7. Printing device for executing a method according to one of the preceding claims with a printing surface (30), a printing head (110) and a movably arranged printing frame (70) which can be placed between the printing surface (30) and printing head (110) and a stencil with at least one first (70) and one second part (90), wherein the first part (70) and the second part (90) are embodied and arranged so that a non-continuous region of the printing surface (30) can be covered with the first and the second part, wherein the first part (70) is arranged on the printing frame (70) and the second part (90) is arranged on the printing surface (30).

8. Printing device according to claim 7, in which the printing surface (30) is arranged on a printing table (20) of the printing device (10) or in which the printing table has the printing surface.

9. Printing device according to one of claims 7 or 8, in which the printing frame (70) is arranged on a cover (60) of the printing device (10).

## Revendications

1. Procédé d'impression par stencil d'une couche (50) sur ou à une surface (30) d'impression au moyen d'un stencil, dans lequel on tire parti d'un stencil ayant au moins une première (70) et une deuxième parties (90), dans lequel la première (70) et la deuxième parties (90) recouvrent une région, qui n'est pas continue, de la surface (30) d'impression, dans lequel la première partie (70) est disposée sur un cadre (70) d'impression, qui est monté mobile entre une tête d'impression et la surface d'impression, et la deuxième partie (90) est disposé sur la surface (30) d'impression et la couche est une tôle.

2. Procédé suivant la revendication 1, dans lequel le stencil laisse, pendant l'impression par stencil, non recouverte une partie plusieurs fois continue de la surface (30) d'impression.

3. Procédé suivant l'une des revendications précédentes, dans lequel la première partie (70) entoure sur le pourtour la deuxième partie (90) ou la deuxième partie entoure sur le pourtour la première partie.

4. Procédé suivant l'une des revendications précédentes, dans lequel la première partie (70) est mise sur la table (20) d'impression ou on l'y met.

5. Procédé suivant l'une des revendications précédentes, dans lequel la deuxième partie (90) est mise à la surface (30) d'impression ou sur la surface (30) d'impression ou on l'y met.

6. Procédé suivant la revendication précédente, dans lequel la tôle est une tôle magnétique, une tôle de rotor ou une tôle de stator.

7. Dispositif d'impression pour la réalisation d'un procédé suivant l'une des revendications précédentes, comprenant une surface (30) d'impression, une tête (110) d'impression et un cadre (70) d'impression pouvant être mis en étant mobile entre la surface (30) d'impression et la tête (110) d'impression, ainsi qu'un stencil ayant au moins une première (70) et une deuxième parties (90), dans lequel la première partie (70) et la deuxième partie (90) sont constituées et disposées, de manière à pouvoir recouvrir, par la première et la deuxième parties, une région non continue de la surface (30) d'impression, dans lequel la première partie (70) est disposée sur le cadre (70) d'impression et la deuxième partie (90) est disposée sur la surface (30) d'impression.

8. Dispositif d'impression suivant la revendication 7, dans lequel la surface (30) d'impression est mise sur une table (20) d'impression du dispositif (10) d'impression ou dans lequel la table d'impression comporte la surface d'impression.

9. Dispositif d'impression suivant l'une des revendications 7 ou 8, dans lequel le cadre (70) d'impression est mis sur un couvercle (60) du dispositif (10) d'impression.
